# EUROPÄISCHE PATENTSCHRIFT

(11) **EP 3 293 711 B1**
(45) Veröffentlichungstag und Bekanntmachung des Hinweises auf die Patenterteilung: **19.01.2022**
(21) Anmeldenummer: 16188589.2
(22) Anmeldetag: 13.09.2016
(51) Int. Cl.: G07D 9/00

(54) **MÜNZSORTIERMASCHINE MIT ERLEICHTERTEM ZUGRIFF AUF EINEN MÜNZTRANSPORTPFAD**
COIN SORTING MACHINE FOR PROVIDING EASIER ACCESS TO A COIN TRANSPORT PATH
MACHINE DE TRI DE PIECES DE MONNAIE DOTEE D'UN ACCES FACILITE A UN CHEMIN DE TRANSPORT DE PIECES DE MONNAIE

(43) Veröffentlichungstag der Anmeldung: 14.03.2018
(73) Patentinhaber: NGZ Geldzählmaschinengesellschaft mbH & Co. KG, 15827 Dahlewitz (DE)
(72) Erfinder: Vögler, Thomas, 12167 Berlin (DE); Radmer, Andreas, 14108 Berlin (DE)
(74) Vertreter: Grünecker Patent- und Rechtsanwälte PartG mbB

(56) Entgegenhaltungen:
- EP-A1- 1 542 174
- EP-A2- 0 926 634
- GB-A- 2 528 281
- JP-A- 2002 260 046

## Beschreibung

Die Erfindung betrifft eine Münzsortiermaschine zur Sortierung von Münzen, mit einem Gehäuse, einem öffenbaren Gehäusedeckel und mit einer wenigstens in einer Schließstellung vom Gehäusedeckel abgedeckten Münzfördereinrichtung, wobei die Münzfördereinrichtung wenigstens einen Münztransportpfad und wenigstens einen relativ zum Münztransportpfad beweglichen Münzförderer zur Förderung von Münzen entlang des Münztransportpfads aufweist, und wobei der Gehäusedeckel mit dem wenigstens einen Münzförderer gekoppelt und bei einer Offenstellung des Gehäusedeckels der wenigstens eine Münztransportpfad mit geöffnet und von außerhalb des Gehäuses zugänglich ist, und wobei die Münzsortiermaschine wenigstens eine Positioniervorrichtung zur Positionierung des wenigstens einen Münzförderers relativ zum wenigstens einen Münztransportpfad aufweist. Eine solche Vorrichtung ist aus der JP 2002 260046 A bekannt.

Münzsortiermaschinen der vorbenannten Art sind im Stand der Technik bekannt. In der Regel weisen die Münzsortiermaschinen Gehäuse auf, welche aus einem feststehenden Teil und einem Gehäusedeckel bestehen. Im geschlossenen Zustand, also in der Schließstellung des Gehäusedeckels, sind wenigstens die Münzfördereinrichtung, also der Münztransportpfad und der Münzförderer vom Gehäusedeckel abgedeckt. Dies ist wichtig, um zum einen die Geräuschentwicklung beim Münztransport zu minimieren und um zum anderen Verletzungen einer Bedienperson auszuschließen. Bei einer Systemstörung, beispielsweise verursacht durch eine verkantete Münze auf dem Münztransportpfad oder durch einen Fremdkörper, kann es erforderlich sein, Zugriff auf den Münztransportpfad zu erhalten. Dazu muss zunächst der Gehäusedeckel abgenommen bzw. geöffnet werden. Anschließend muss der wenigstens eine Münzförderer von dem wenigstens einen Münztransportpfad soweit entfernt werden, dass ein Zugriff auf den Münztransportpfad möglich ist. Es müssen also mehrere Handgriffe ausgeführt werden, bis eine Bedienperson Zugriff auf den wenigstens einen Münztransportpfad erhält.

Es ist die Aufgabe der Erfindung, eine Münzsortiermaschine der oben genannten Art bereitzustellen, welche einen schnellen Zugriff auf den wenigstens einen Münztransportpfad erlaubt.

Die erfindungsgemäße Aufgabe in der Münzsortiermaschine nach Anspruch 1 dadurch gelöst, dass zwischen dem Gehäusedeckel und dem wenigstens einen Münzförderer wenigstens ein Verzögerungsglied angeordnet ist und dass die wenigstens eine Positioniervorrichtung dazu ausgebildet ist, eine Betriebsstellung einzunehmen, in der der Münzförderer zum Transport von Münzen auf dem Münztransportpfad ausgerichtet ist, eine Freigabestellung einzunehmen, in der der Münzförderer zur Bewegung von dem Münztransportpfad weg freigegeben ist, und eine Ruhestellung einzunehmen, in der der Münzförderer zumindest abschnittsweise weiter als in der Betriebsstellung von dem Münztransportpfad beabstandet ist.

Erfindungsgemäß wird also der wenigstens eine Münztransportpfad dadurch von außen zugänglich gemacht, dass der Gehäusedeckel in die Offenstellung bewegt wird. Die erfindungsgemäße Lösung erlaubt es also, einen schnellen Zugriff auf den wenigstens einen Münztransportpfad zu erhalten. Insbesondere kann der wenigstens eine Münztransportpfad automatisch zugänglich gemacht werden, wenn der Gehäusedeckel in die Offenstellung gebracht wird oder in der Offenstellung gehalten ist.

Das Verzögerungsglied kann dazu dienen, den wenigstens einen Münzförderer erst dann abzuheben, wenn der Gehäusedeckel einen vorgegebenen Anteil der Wegstrecke bei der Bewegung in die Offenstellung zurückgelegt hat. Dadurch kann verhindert werden, dass bei einer nur geringen Bewegung des Gehäusedeckels bereits eine Bewegung des wenigstens einen Münzförderers ausgelöst wird. Das wenigstens eine Verzögerungsglied kann beispielsweise durch ein elastisches Zugelement gebildet sein. Alternativ dazu kann das Verzögerungsglied durch mechanische Elemente, die dazu ausgebildet sind, einen Zug verzögert weiterzugeben, gebildet sein.

Die Positioniervorrichtung kann dazu beitragen, den wenigstens einen Münzförderer optimal zum Fördern zum Münzen entlang des Münztransportpfades zu positionieren. Die wenigstens eine Positioniervorrichtung kann insbesondere dazu dienen, den wenigstens einen Münzförderer wieder in eine Betriebsstellung zu bewegen, wenn der Gehäusedeckel in der Schließstellung angeordnet ist, beispielsweise, nachdem der Gehäusedeckel geöffnet war.

In der Betriebsstellung justiert die Positioniervorrichtung den Münzförderer also zur Förderung von Münzen auf dem Transportpfad. In der Freigabestellung kann die Positioniervorrichtung den Münzförderer freigeben, so dass er beim Öffnen des Gehäusedeckels von dem Münztransportpfad weg bewegt werden kann. In der Ruhestellung kann die Positioniervorrichtung den Münzförderer so positionieren, dass ein verringerter Anpressdruck in Richtung auf den Münztransportpfad erzeugt wird. Weist der Münzförderer beispielsweise eine Bürste auf, so können die Borsten der Bürste vom Münztransportpfad weg bewegt werden oder nur lose auf diesem aufliegend angeordnet sein, um die Bürste zu entlasten und dadurch die Lebensdauer zu erhöhen. Die Ruhestellung kann auch dann eingenommen sein, wenn der Gehäusedeckel in der Schließstellung angeordnet ist. Die Ruhestellung kann beispielsweise bei längerer Nichtbenutzung des Gerätes automatisch eingenommen werden.

Die erfindungsgemäße Lösung kann durch verschiedene, beliebig miteinander kombinierbare Ausgestaltungen weiter verbessert werden. Auf diese Ausgestaltungen und die mit ihnen verbundenen Vorteile ist im Folgenden eingegangen.

Gemäß einer ersten vorteilhaften Ausgestaltung können der Gehäusedeckel und der wenigstens eine Münzförderer über ein vorzugsweise elastisches Zugelement miteinander gekoppelt sein. Auf diese Weise kann die Kopplung besonders einfach realisiert sein. Ein Zug auf den Gehäusedeckel, um diesen aus der Schließstellung in die Offenstellung zu bewegen, kann durch das Zugelement auf den wenigstens einen Münzförderer weitergegeben werden, sodass der Münzförderer von dem wenigstens einen Münztransportpfad abgehoben wird. Ist das Zugelement zusätzlich elastisch, kann der Münzförderer besonders schonend von dem Münztransportpfad abgehoben werden.

Um einen einfachen und kompakten Aufbau der Münzsortiermaschine zu erhalten, können der Gehäusedeckel und der wenigstens eine Münzförderer an einem gemeinsamen Drehpunkt an einem feststehenden Teil des Gehäuses der Münzsortiermaschine drehbar gelagert sein. Alternativ dazu können der Gehäusedeckel und der wenigstens eine Münzförderer eigene, separate Drehpunkte am Gehäuse der Münzsortiermaschine besitzen.

Die wenigstens eine Positioniervorrichtung ist bevorzugt zur Erzeugung eines Anpressdrucks des Münzförderers in Richtung auf den wenigstens einen Münztransportpfad ausgebildet. Dies kann die Zuverlässigkeit des Münztransports erhöhen. Das gilt insbesondere für den Fall, dass der Münzförderer eine Bürste aufweist, deren Borsten Münzen entlang des Münztransportpfades bewegen können.

Um eine einmal eingenommene Position des Münzförderers sicher zu halten, kann die wenigstens eine Positioniervorrichtung wenigstens ein Sperrglied zur formschlüssigen Halterung des Münzförderers in der wenigstens einen Position aufweisen.

Um die wenigstens eine Positioniervorrichtung einfach zu gestalten, kann diese als Kurvensteuerung ausgebildet sein. Durch die Kurvensteuerung können wenigstens die Betriebsstellung und die Freigabestellung vom Münzförderer eingenommen werden. Vorteilhaft ist es, wenn auch die Ruhestellung durch die Kurvensteuerung eingestellt werden kann.

Um eine einfach aufgebaute Kurvensteuerung zu erhalten, kann die wenigstens eine Positioniervorrichtung an dem Münzförderer eine Schnecke mit einer Spur und an einem relativ zum Münztransportpfad unbeweglichen Teil der Münzsortiermaschine einen mit der Spur in Eingriff bringbaren Zapfen aufweisen. Der Zapfen kann beispielsweise starr mit dem feststehenden Teil des Gehäuses oder mit dem Münztransportpfad verbunden sein. Die Schnecke kann bei einer Drehung den Zapfen so führen, dass die oben genannten Positionen eingenommen werden können. In der Betriebsstellung kann die Positioniervorrichtung einen zuvor definierten Anpressdruck des Münzförderers in Richtung auf den Münztransportpfad ausüben. Die Stärke des Drucks kann durch die relative Position der Schnecke zum Münzförderer und des Zapfens zum Münztransportpfad eingestellt werden. Gleichzeitig kann auch eine Dicke eines Schenkels der Schnecke im Bereich eines Endes der Spur zur Einstellung des Anpressdrucks gewählt werden.

Um eine Rückmeldung darüber zu erhalten, in welcher Position die Positioniervorrichtung und/oder der Münzförderer angeordnet ist, kann die wenigstens eine Positioniervorrichtung wenigstens einen Lagesensor zur Erkennung wenigstens einer Stellung der Positioniervorrichtung aufweisen.

Die Münzsortiermaschine kann wenigstens ein elastisch verformbares Pufferelement aufweisen, das dazu ausgebildet ist, die Schnecke zumindest in der Freigabestellung von dem Zapfen zu beabstanden. Dadurch kann der Münzförderer bereits ein Stück von dem Münztransportpfad abgehoben werden, sobald die Freigabestellung eingenommen wird. Das Pufferelement verhindert zudem das Aufschlagen der Schnecke auf dem Zapfen wenn der Gehäusedeckel geschlossen und dadurch der Münzförderer auf den Münztransportpfad abgesenkt wird. Dies kann zum einen die Positioniervorrichtung selbst, aber auch andere Teile der Münzsortiermaschine vor Beschädigungen, insbesondere beim Schließen des Gehäusedeckels, schützen.

Um die Sicherheit im Betrieb der Münzsortiermaschine weiter zu erhöhen, kann diese wenigstens ein Verriegelungssystem, vorzugsweise mit elektronischer Steuerung, aufweisen, durch das wenigstens der Gehäusedeckel in der Schließstellung verriegelbar ist.

Insbesondere kann das wenigstens eine Verriegelungssystem zur Steuerung der wenigstens einen Positioniervorrichtung ausgebildet sein. Beispielsweise kann das wenigstens eine Verriegelungssystem über eine Steuerleitung mit der Positioniervorrichtung verbunden sein. Ist das wenigstens eine Verriegelungssystem zur Steuerung der wenigstens einen Positioniervorrichtung ausgebildet, kann beispielsweise das Entriegeln des Gehäusedeckels gleichzeitig die Positioniervorrichtung anweisen, die Freigabestellung einzunehmen, um den Münzförderer beim Öffnen des Gehäusedeckels von dem Münztransportpfad weg zu bewegen. Umgekehrt kann ein Verriegeln des Gehäusedeckels in der Schließstellung durch das Verriegelungssystem dazu führen, dass die Positioniervorrichtung die Betriebsstellung einnimmt. Ebenso kann eine Steuerung des Verriegelungssystems genutzt werden, um die Positioniervorrichtung in die Ruhestellung zu bewegen.

Bevorzugt ist das Verriegelungssystem elektronisch steuerbar, wobei durch die elektronische Steuerung auch die Positioniervorrichtung ansteuerbar ist. Soll beispielsweise der Gehäusedeckel geöffnet werden, kann die Verriegelung des Gehäusedeckels gelöst werden und gleichzeitig die Positioniervorrichtung die Freigabestellung einnehmen. Bevorzugt wird der Gehäusedeckel erst dann entriegelt, wenn die Positioniervorrichtung die Freigabestellung eingenommen hat.

Eine Ausführungsform eines Verriegelungssystems kann zwei Paare von zueinander komplementären Verriegelungselementen aufweisen. Zum Verschließen des Gehäuses können die Verriegelungselemente mit den Verriegelungselementen in Eingriff gebracht werden. Um den Gehäusedeckel zum Öffnen freizugeben, können die Verriegelungselemente voneinander gelöst werden. Die Verriegelungselemente können nach dem Prinzip eines elektrischen Türöffners ausgebildet sein, so dass wenigstens eines der Verriegelungselemente elektrisch bewegbar ist, um das jeweils komplementäre Element zu halten oder freizugeben.

Um Beschädigungen an der Münzsortiermaschine, insbesondere an der Positioniervorrichtung zu vermeiden, kann die elektronische Steuerung dafür sorgen, dass die Entriegelung des Gehäusedeckels nur dann möglich ist, wenn sich die Positioniervorrichtung in der Freigabestellung befindet.

Die elektronische Steuerung kann auch beim Schließen des Gehäusedeckels die Positioniervorrichtung dazu veranlassen, wieder die Betriebsstellung einzunehmen und einen definierten Anpressdruck des Münzförderers, bzw. der Bürste auf den Münztransportpfad auszuüben. Ebenso kann, insbesondere bei Nichtbenutzung der Münzsortiermaschine die elektronische Steuerung die Positioniervorrichtung dazu veranlassen, in die Ruhestellung zu gehen.

Um das Öffnen bzw. Offenhalten des Gehäusedeckels in der Offenstellung zu erleichtern, kann dieser mit wenigstens einem Halteelement verbunden sein, das dazu ausgebildet ist, den Gehäusedeckel in der Offenstellung zu halten.

Das Halteelement kann beispielsweise als zwischen dem Gehäusedeckel und übrigem Gehäuse angeordnete Gasdruckfeder ausgebildet sein.

Im Folgenden ist die Erfindung beispielhaft anhand einer Ausführungsform mit Bezug auf die Zeichnungen näher erläutert. Die bei der Ausführungsform beispielhaft dargestellte Merkmalskombination kann nach Maßgabe der obigen Ausführungen entsprechend der für einen bestimmten Anwendungsfall notwendigen Eigenschaften der erfindungsgemäßen Münzsortiermaschine durch weitere Merkmale ergänzt werden. Auch können, ebenfalls nach Maßgabe der obigen Ausführungen, einzelne Merkmale bei der beschriebenen Ausführungsform weg gelassen werden, wenn es auf die Wirkung dieses Merkmals in einem konkreten Anwendungsfall nicht ankommt.

In den Zeichnungen werden für Elemente gleicher Funktion und/oder gleichen Aufbaus stets dieselben Bezugszeichen verwendet.

Es zeigen:
- Fig. 1a:: eine erfindungsgemäße Münzsortiermaschine in einer Seitenansicht in der Schließstellung;
- Fig 1b:: eine erfindungsgemäße Münzsortiermaschine in einer Ansicht von vorne in der Offenstellung;
- Fig. 2:: eine Positioniervorrichtung der erfindungsgemäßen Münzsortiermaschine aus Fig. 1a und Fig. 1b in einer Betriebsstellung;
- Fig. 3:: die Positioniervorrichtung aus Fig. 2 in einer Freigabestellung;
- Fig. 4:: die Positioniervorrichtung aus den Fig. 2 und 3 in einer Ruhestellung;
- Fig. 5:: einen Teil des Gehäusedeckels der Münzsortiermaschine aus Fig. 1a, 1b und 2 mit einem Pufferelement.

Zunächst ist der Aufbau einer erfindungsgemäßen Münzsortiermaschine 1 anhand der Fig. 1a und 1b beschrieben. In Fig. 1a ist der Gehäusedeckel 7 in der Schließstellung S und in Fig. 1b in der Offenstellung O dargestellt.

Die Münzsortiermaschine 1 weist in der Regel einen feststehenden Körper 3, beispielsweise einen Tisch oder ein Gehäuse, auf. Feststehend bedeutet dabei in Bezug auf bewegliche Teile der Münzsortiermaschine 1. Die in Fig. 1a und 1b dargestellte Ausführungsform weist als Körper 3 einen feststehenden Teil 5 eines Gehäuses 4 auf.

Das Gehäuse 4 besitzt einen öffenbaren Gehäusedeckel 7, der beweglich zum feststehenden Teil 5 des Gehäuses 4 ausgebildet ist. In der Schließstellung S sind wesentliche Teile der Münzsortiervorrichtung 1 von dem Gehäusedeckel 7 abgedeckt. Dazu gehört insbesondere die Münzfördereinrichtung 9. Diese befindet sich im Gehäuse 5 der Münzsortiervorrichtung 1 und dient zur Förderung von Münzen (nicht dargestellt). Bevorzugt ist auch eine Münzsortiervorrichtung (nicht dargestellt), welche auch als Teil der Münzfördereinrichtung 9 gebildet sein kann, in der Schließstellung S vom Gehäusedeckel 7 abgedeckt.

Der Gehäusedeckel 7 ist drehbar an Drehpunkten 11 gelagert. Die Drehpunkte 11 verbinden den öffenbaren Gehäusedeckel 7 mit dem feststehenden Teil 5 des Gehäuses 4. An den Drehpunkten 11 ist der Gehäusedeckel 7 mit dem feststehenden Teil 5 des Gehäuses 4 über Scharniere 13 verbunden. Die Scharniere 13 sind bevorzugt außen am Gehäusedeckel 7 und am feststehenden Teil 4 angebracht.

An seiner dem Drehpunkt 11 gegenüberliegenden Seite weist der Gehäusedeckel 7 einen Griff 15 auf. Der Griff 15 kann zum Anheben des Gehäusedeckels 7 in die Offenstellung O dienen. Der Gehäusedeckel 7 kann aber auch über eine automatische bzw. motorisierte Gehäusedeckelöffnungsvorrichtung (nicht dargestellt) verfügen. Dann kann der Gehäusedeckel 7 automatisch nach Betätigung eines Schaltelements geöffnet werden.

Ein Halteelement 17, welches bevorzugt als Gasdruckfeder ausgebildet ist, verbindet den Gehäusedeckel 7 mit dem feststehenden Teil 4 und kann zum erleichterten Öffnen bzw. zum Halten des Gehäusedeckels 7 in der Offenstellung O dienen.

Die Münzfördereinrichtung 9 weist den Münztransportpfad 19 auf. Bei der beispielhaft dargestellten Ausführungsform ist der Münztransportpfad 19 als Scheibe ausgebildet. Oberhalb des Münztransportpfads 19 ist ein Münzförderer 21 angeordnet.

Bevorzugt weist der Münzförderer 21 eine Bürste 22 auf, deren Borsten 23 auf dem Münztransportpfad 19 bewegt werden können. Dazu ist der Münzförderer 21 mit einem Antrieb 25, welcher bevorzugt durch einen Elektromotor gebildet ist, versehen. Der Münzförderer 21 weist einen schwenkbaren Arm 27 auf. Der Arm 27 kann nach oben bewegt werden, sodass der Münztransportpfad 19 von außen A zugänglich ist. Es sei noch anzumerken, dass die erfindungsgemäße Münzsortiermaschine 1 auch über mehrere Münztransportpfade 19 und/oder Münzförderer 21 verfügen kann. Die Bürste 22 und der Antrieb 25 sind an dem Arm 27 angebracht.

Der Arm 27 ist an Drehpunkten 29 gelagert. Die Drehpunkte 29 sind in einer bevorzugten Ausführungsform separat von den Drehpunkten 11 des Gehäusedeckels 7 angeordnet. Alternativ dazu können die Drehpunkte 11 und 29 auch zusammenfallen.

Der Münzförderer 21 ist an seinem Arm 27 über ein Zugelement 31 mit dem Gehäusedeckel 7 gekoppelt. Das Zugelement 31 ist dazu ausgebildet, einen Zug auf den Gehäusedeckel 7 beim Öffnen des Gehäusedeckels 7 an den Arm 27 und damit an den Münzförderer 21 weiterzuleiten, sodass beim Anheben des Gehäusedeckels 7 auch der Münzförderer 21 angehoben und damit von dem Münztransportpfad 19 beabstandet wird. Dann ist der Münztransportpfad 19 von außen A zugänglich.

Das Zugelement 31 kann elastisch sein und/oder so ausgestaltet sein, dass die Bewegung des Gehäusedeckels 7 verzögert an den Arm 27 weitergegeben wird. Das Zugelement 31 kann dazu ein Verzögerungsglied 32 aufweisen oder selbst als solches gebildet sein. So können Beschädigungen am Münzförderer 21 bzw. an der Münzfördereinrichtung 9 vermieden werden. Das Zugelement 31 kann beispielsweise als Mitnehmer mit elastischem Puffer, insbesondere mit einem Gummipuffer gebildet sein. Alternativ dazu kann das Zugelement auch als Gasdruckfeder oder durch andere geeignete Einrichtungen gebildet sein.

Die Münzsortiermaschine 1 verfügt über eine Positioniervorrichtung 33 zur Positionierung des Münzförderers 21 relativ zum Münztransportpfad 19. Die Positioniervorrichtung 33 kann bevorzugt drei Positionen einnehmen. Eine Betriebsstellung B, in der der Münzförderer 21 zur Förderung von Münzen auf dem Münztransportpfad 19 ausgerichtet ist. Die Betriebsstellung B ist in Fig. 1a dargestellt. Darüber hinaus kann die Positioniervorrichtung 33 eine Freigabestellung F einnehmen, in der der Münzförderer 21 von der Positioniervorrichtung 33 dazu freigegeben ist, von dem Münztransportpfad 19 weg bewegt zu werden.

Die Positioniervorrichtung 33 kann bevorzugt auch eine Ruhestellung R einnehmen, in der der Münzförderer 21 weiter von dem Münztransportpfad 19 beabstandet ist als in der Betriebsstellung B. Die Ruhestellung R kann auch eingenommen werden, wenn der Gehäusedeckel 7 in der Schließstellung S angeordnet ist.

Bevorzugt ist die Positioniervorrichtung 33 dazu ausgebildet, einen Anpressdruck des Münzförderers 21 in Richtung auf den Münztransportpfad 19 auszuüben.

Im Folgenden ist die Positioniervorrichtung 33 anhand der Fig. 2 bis 4 näher beschrieben.

Fig. 2 zeigt die erfindungsgemäße Positioniervorrichtung 33 in der Betriebsstellung B. Die Positioniervorrichtung 33 ist als Kurvensteuerung 35 ausgebildet. Dazu weist sie eine Schnecke 37 auf. Die Schnecke 37 verfügt über die Spur 39. Die Spur 39 ist mit einem Zapfen 41 in Eingriff bringbar ausgestaltet. Der Zapfen 41 ist in den Fig. 2 bis 4 lediglich gestrichelt dargestellt. Der Zapfen 41 ist bevorzugt mit dem feststehenden Teil 5 des Gehäuses 4 verbunden. Insbesondere kann der Zapfen 41 mit dem Münztransportpfad 19 verbunden sein.

Die Schnecke 37 ist entlang einer Rotationsrichtung 43 um eine Achse 45 drehbar. Beispielsweise kann die Schnecke 37 mit einem Antriebsmittel der Positioniervorrichtung 33 verbunden sein. Die Spur 39 weist einen Eingangsbereich 47 und ein dem Eingangsbereich 47 in Rotationsrichtung 43 gegenüberliegendes geschlossenes Ende 49 auf. In dem Eingangsbereich 47 kann der Zapfen 41 in die Spur 39 eindringen. Eine Bewegung des Zapfens relativ zu der Schnecke 37 ist bis zu dem geschlossenen Ende 49 möglich, bzw. die Schnecke 37 kann soweit gedreht werden, bis der Zapfen 41 eine weitere Drehung verhindert, weil das Ende 49 an dem Zapfen 41 anliegt. In der in Fig. 2 dargestellten Ansicht ist dies bei einer Rotation im Uhrzeigersinn der Fall.

In der Betriebsstellung B ist der Zapfen 41 im Bereich des Endes 49 angeordnet. Dadurch entsteht ein Formschluss zwischen dem Zapfen 41 und der Schnecke 37 zumindest in der Höhenrichtung 51. Durch den Formschluss kann eine Bewegung des Münzförderers 21, der mit der Schnecke 37 verbunden ist, nach oben, also in Richtung 51, verhindert werden. Der Schenkel 55 der Schnecke 37 bildet dabei ein Sperrglied 42 der Positioniervorrichtung 33.

In der Betriebsstellung B kann die Positioniervorrichtung 33 einen zuvor definierten Anpressdruck des Münzförderers 21 in Richtung auf den Münztransportpfad 19 ausüben. Die Stärke des Drucks kann durch die relative Position der Schnecke 37 zum Münzförderer 21 und des Zapfens 41 zum Münztransportpfad 19 eingestellt werden. Gleichzeitig kann auch die Dicke 53 des Schenkels 55 der Schnecke 37 im Bereich des Endes 49 zur Einstellung des Anpressdrucks gewählt werden.

Die Schnecke 37 ist mit einer Scheibe 57 verbunden. Durch die Scheibe 57 kann die Spur 39 in axialer Richtung bezüglich der Achse 45 geschlossen sein. In der Scheibe 57 sind Fenster angeordnet. Ein erstes Fenster 59 ist im Bereich des Endes 49 angeordnet. In der Betriebsstellung B gibt das erste Fenster 59 einen ersten Sensor 61 frei. Die Positioniervorrichtung 33 kann so ausgebildet sein, dass die Positioniervorrichtung 33 oder eine Steuereinheit (nicht dargestellt) der Münzsortiermaschine 1 die Betriebsstellung B erkennt, wenn nur der erste Sensor 61 von dem ersten Fenster 59 freigegeben ist.

Die erfindungsgemäße Positioniervorrichtung 33 ist in Fig. 3 in der Freigabestellung F dargestellt. Der Kürze halber ist nur auf die Unterschiede zu der mit auf die Fig. 2 beschriebene Betriebsstellung B und auf die für die Freigabestellung F relevanten Merkmale der Positioniervorrichtung 33 eingegangen.

In der Freigabestellung F ist der Zapfen 41 von der Spur 39 freigegeben, sodass die Schnecke 37 in der Höhenrichtung 51 von dem Zapfen 41 weg bewegt werden kann. Dadurch ist es möglich, den Arm 27 anzuheben, um den Münztransportpfad 19 von außen zugänglich zu machen. War die Positioniervorrichtung 33 zuvor in der Betriebsstellung B, so wurde die Freigabestellung F dadurch erreicht, dass die Schnecke 37 und die damit verbundene Scheibe 57 soweit gegen den Uhrzeigersinn gedreht wurden, dass der Zapfen 41 freigegeben ist.

Bevorzugt weist die Münzsortiermaschine 1 ein Pufferelement 83 (hier noch nicht dargestellt) auf, durch welches die in der Freigabestellung F dem Zapfen 41 in Richtung der Achse 45 nächstgelegene Fläche 63 der Schnecke 37 in der Freigabestellung F vom Zapfen 41 beabstandet ist. Dadurch wird der Münzförderer 21 bereits ein Stück weit vom Münztransportpfad 19 weg bewegt, bevor der Gehäusedeckel 7 abgehoben wird. Gleichzeitig schützt das Pufferelement 83 die Münzsortiermaschine 1 vor Beschädigungen, da die zueinander beweglichen Teile beim Schließen das Gehäusedeckels 7 zunächst durch das Pufferelement 83 beabstandet bleiben, bis diese von der Positioniervorrichtung 33 aufeinander zu bewegt werden, wenn diese in die Betriebsstellung B bewegt wird. Ein Pufferelement 83 ist mit Bezug auf die Fig. 5 beschrieben.

Die Scheibe 57 weist ein Doppelfenster 65 auf, durch das in der Freigabestellung F sowohl der erste Sensor 61, als auch ein zweiter Sensor 67 unbedeckt sind. Die Positioniervorrichtung 33 oder eine Steuereinrichtung der Münzsortiermaschine 1 können so ausgebildet sein, dass die Freigabestellung F erkannt wird, wenn beide Sensoren 61 und 67 nicht durch die Scheibe 57 bedeckt sind.

Die beiden Sensoren 61 und 67 sind bevorzugt Induktionssensoren. Die Scheibe 57 ist bevorzugt aus einem ferromagnetischen Material, sodass die Sensoren 61 und 67 verschiedene Werte liefern, je nachdem, ob sie von der Scheibe 57 bedeckt oder nicht bedeckt sind.

Fig. 4 zeigt die Positioniervorrichtung 33 in der Ruhestellung R. Auch hier ist wieder nur auf die Unterschiede zu den zuvor beschriebenen Positionen und Merkmalen eingegangen.

In der Ruhestellung R ist der Zapfen 41 außerhalb der Scheibe 57 und der Schnecke 37 angeordnet. Dies wurde dadurch erreicht, dass die Schnecke 37 aus der Freigabestellung F gegen den Uhrzeigersinn gedreht wurde, bis der Zapfen 41 über eine Führungsfläche 69 bis zu der Außenseite 71 der Schnecke 37 gelangt ist. Die Führungsfläche 69 geht nahtlos in die Fläche 63 über, welche wiederum nahtlos in eine Innenseite der Spur 39 übergeht.

Durch die Form der Schnecke 37 ist der Abstand 73 zwischen dem Zapfen 41 und der Achse 45 größer als in der Betriebsstellung B und als in der Freigabestellung F. Dadurch ist der Münzförderer 21 in der Ruhestellung R etwas von dem Münztransportpfad 19 abgehoben. Auf diese Weise können Elemente des Münzförderers 21, beispielsweise Borsten 23 einer Bürste, entlastet werden.

In der Scheibe 57 und in der Schnecke 37 ist ein zweites Fenster 75 angeordnet. In der Ruhestellung R ist nur der zweite Sensor 67 von dem zweiten Fenster 75 freigegeben. Der erste Sensor 61 ist von der Scheibe 57 und von der Schnecke 37 bedeckt. Die Positioniervorrichtung 33 kann dadurch die Ruhestellung R erkennen.

Bevorzugt ist die Münzsortiermaschine 1 mit einem Verriegelungssystem (nicht dargestellt) ausgestattet. Das Verriegelungssystem kann zumindest den Gehäusedeckel 7 in der Schließstellung S am feststehenden Teil 5 des Gehäuses 4 verriegeln. Bevorzugt ist das Verriegelungssystem elektronisch steuerbar, wobei durch die elektronische Steuerung (nicht dargestellt) auch die Positioniervorrichtung 33 ansteuerbar ist. Soll beispielsweise der Gehäusedeckel 7 geöffnet werden, kann die Verriegelung des Gehäusedeckels gelöst werden und gleichzeitig die Positioniervorrichtung 33 die Freigabestellung F einnehmen. Bevorzugt wird der Gehäusedeckel 7 erst dann entriegelt, wenn die Positioniervorrichtung 33 die Freigabestellung F eingenommen hat.

Eine Ausführungsform eines Verriegelungssystems 77 ist in Fig. 1b gezeigt. Das Verriegelungssystem 77 weist zwei Paare von zueinander komplementären Verriegelungselementen 79 und 81 auf. Zum Verschließen des Gehäuses 4 können die Verriegelungselemente 79 mit den Verriegelungselementen 81 in Eingriff gebracht werden. Um den Gehäusedeckel 7 zum Öffnen freizugeben, können die Verriegelungselemente 79 und 81 voneinander gelöst werden. Die Verriegelungselemente 79 und 81 können nach dem Prinzip eines elektrischen Türöffners gebildet sein, so dass wenigstens eines der Verriegelungselemente elektrisch bewegbar ist, um das jeweils komplementäre Element zu halten oder freizugeben.

Um Beschädigungen an der Münzsortiermaschine 1, insbesondere an der Positioniervorrichtung 33 zu vermeiden, kann die elektronische Steuerung dafür sorgen, dass die Entriegelung des Gehäusedeckels 7 nur dann möglich ist, wenn sich die Positioniervorrichtung 33 in der Freigabestellung F befindet.

Die elektronische Steuerung kann auch beim Schließen des Gehäusedeckels 7 die Positioniervorrichtung 33 dazu veranlassen, wieder die Betriebsstellung B einzunehmen und einen definierten Anpressdruck des Münzförderers 21, bzw. der Bürste 22 auf den Münztransportpfad 19 auszuüben. Ebenso kann, insbesondere bei Nichtbenutzung der Münzsortiermaschine 1 die elektronische Steuerung die Positioniervorrichtung 33 dazu veranlassen, in die Ruhestellung R zu gehen.

Fig. 5 zeigt einen Ausschnitt des angehobenen Münzförderers 21. Im Bereich des beweglichen Teils der Positioniervorrichtung 33 beziehungsweise der Schnecke 37 ist ein elastisch verformbares Pufferelement 83 angeordnet.

Das Pufferelement 83 ragt in Richtung auf den Münztransportpfad 19 (hier nicht gezeigt) weiter vor, als die Scheibe 57 der Positioniervorrichtung 33. Beim Absenken des Münzförderers 21, beispielsweise beim Schließen des Gehäusedeckels 7, trifft das Pufferelement 83 auf einen feststehenden Teil des Gehäuses 4, bevor die Scheibe 57 oder die Schnecke 37 in Kontakt mit dem Zapfen 41 der Positioniervorrichtung 33 gerät. Dadurch kann ein Aufschlagen der Elemente der Positioniervorrichtung 33 aufeinander vermieden werden. Ebenso wird ein Aufschlagen des Münzförderers 21 auf den Münztransportpfad 19 verhindert. Das Pufferelement 83 kann so wirksam Beschädigung der Münzsortiervorrichtung 1 verhindern.

Das dargestellte Pufferelement 83 ist lediglich ein Beispiel für eine bevorzugte Ausführungsform. Das Pufferelement 83 kann auch am feststehenden Teil des Gehäuses 4 angeordnet sein und den Münzförderer 21 beziehungsweise den Arm 27 abfangen, bevor die Schnecke 37 den Zapfen 41 beim Absenken des Gehäusedeckels 7 erreicht.

Bevorzugt ist das Pufferelement 83 aus einem elastischen Material wie beispielsweise Gummi gebildet. Das Pufferelement 83 kann eine Basis 85 aufweisen, von der es sich bis zu einer Spitze 87 hin verjüngt. Im Bereich der Basis kann das Pufferelement 83 mit dem Münzförderer 21 verbunden sein. Dazu kann der Münzförderer 21 mit einer Halterung 89 versehen sein. Die Spitze 87 des Pufferelements 83 weist vom Münzförderer 21 in Richtung auf den Münztransportpfad 19.

Um insbesondere die Positioniervorrichtung 33 wirkungsvoll vor Beschädigungen zu schützen, ist das Pufferelement 83 bevorzugt in der Nähe derselben angeordnet.

### Bezugszeichen

- 1: Münzsortiermaschine
- 3: Körper
- 4: Gehäuse
- 5: feststehender Teil
- 7: Gehäusedeckel
- 9: Münzfördereinrichtung
- 11: Drehpunkt des Gehäusedeckels
- 13: Scharnier
- 15: Griff
- 17: Halteelement
- 19: Münztransportpfad
- 21: Münzförderer
- 22: Bürste
- 23: Borste
- 25: Antrieb
- 27: Arm
- 29: Drehpunkt des Münzförderers
- 31: Zugelement
- 32: Verzögerungsglied
- 33: Positioniervorrichtung
- 35: Kurvensteuerung
- 37: Schnecke
- 39: Spur
- 41: Zapfen
- 42: Sperrglied
- 43: Rotationsrichtung
- 45: Achse
- 47: Eingangsbereich
- 49: Ende
- 51: Höhenrichtung
- 53: Dicke
- 55: Schenkel
- 57: Scheibe
- 59: erstes Fenster
- 61: erster Sensor
- 63: Fläche
- 65: Doppelfenster
- 67: zweiter Sensor
- 69: Führungsfläche
- 71: Außenseite
- 73: Abstand
- 75: zweites Fenster
- 77: Verriegelungssystem
- 79: Verriegelungselement
- 81: Verriegelungselement
- 83: Pufferelement
- 85: Basis des Pufferelements
- 87: Spitze des Pufferelements
- 89: Halterung

- B: Betriebsstellung
- F: Freigabestellung
- O: Offenstellung
- R: Ruhestellung
- S: Schließstellung

## Patentansprüche

1. Münzsortiermaschine (1) zur Sortierung von Münzen, mit einem Gehäuse (4), einem öffenbaren Gehäusedeckel (7) und mit einer wenigstens in einer Schließstellung (S) vom Gehäusedeckel (7) abgedeckten Münzfördereinrichtung (9), wobei die Münzfördereinrichtung (9) wenigstens einen Münztransportpfad (19) und wenigstens einen relativ zum Münztransportpfad (19) beweglichen Münzförderer (21) zur Förderung von Münzen entlang des Münztransportpfads (19) aufweist, wobei der Gehäusedeckel (7) mit dem wenigstens einen Münzförderer (21) gekoppelt und bei einer Offenstellung (O) des Gehäusedeckels (7) der wenigstens eine Münztransportpfad (19) mit geöffnet und von außerhalb (A) des Gehäuses (4) zugänglich ist, und wobei die Münzsortiermaschine (1) wenigstens eine Positioniervorrichtung (33) zur Positionierung des wenigstens einen Münzförderers (21) relativ zum wenigstens einen Münztransportpfad (19) aufweist, **dadurch gekennzeichnet, dass** zwischen dem Gehäusedeckel (7) und dem wenigstens einen Münzförderer (21) wenigstens ein Verzögerungsglied (32) angeordnet ist und dass wenigstens eine Positioniervorrichtung (33) dazu ausgebildet ist, eine Betriebsstellung (B) einzunehmen, in der der Münzförderer (21) zum Transport von Münzen auf dem Münztransportpfad (19) ausgerichtet ist, eine Freigabestellung (F) einzunehmen, in der der Münzförderer (21) zur Bewegung von dem Münztransportpfad (19) weg freigegeben ist, und eine Ruhestellung (R) einzunehmen, in der der Münzförderer (21) zumindest abschnittsweise weiter als in der Betriebsstellung (B) von dem Münztransportpfad (19) beabstandet ist.

2. Münzsortiermaschine (1) nach Anspruch 1, **dadurch gekennzeichnet, dass** der Gehäusedeckel (7) und der wenigstens eine Münzförderer (21) über ein Zugelement (31) miteinander gekoppelt sind.

3. Münzsortiermaschine (1) nach Anspruch 1 oder 2, **dadurch gekennzeichnet, dass** der Gehäusedeckel (7) und der wenigstens eine Münzförderer (21) an zwei separaten Drehpunkten (11, 29) oder an einem gemeinsamen Drehpunkt (11, 29) an einem feststehenden Teil (5) eines Gehäuses (4) der Münzsortiermaschine (1) drehbar gelagert sind.

4. Münzsortiermaschine (1) nach einem der Ansprüche 1 bis 3, **dadurch gekennzeichnet, dass** die wenigstens eine Positioniervorrichtung (33) zur Erzeugung eines Anpressdrucks des Münzförderers (21) in Richtung auf den wenigstens einen Münztransportpfad (19) ausgebildet ist.

5. Münzsortiermaschine (1) nach einem der Ansprüche 1 bis 4, **dadurch gekennzeichnet, dass** die wenigstens eine Positioniervorrichtung (33) wenigstens ein Sperrglied (42) zur formschlüssigen Halterung des Münzförderers (21) in wenigstens einer Position (B, F, R) aufweist.

6. Münzsortiermaschine (1) nach einem der Ansprüche 1 bis 5, **dadurch gekennzeichnet, dass** die wenigstens eine Positioniervorrichtung (33) als Kurvensteuerung (35) ausgebildet ist.

7. Münzsortiermaschine (1) nach Anspruch 6, **dadurch gekennzeichnet, dass** die wenigstens eine Positioniervorrichtung (33) an dem Münzförderer (21) eine Schnecke (37) mit einer Spur (39) und an einem relativ zum Münztransportpfad (19) unbeweglichen Teil (5) einen mit der Spur (39) in Eingriff bringbaren Zapfen (41) aufweist.

8. Münzsortiermaschine (1) nach einem der Ansprüche 1 bis 7, **dadurch gekennzeichnet, dass** die wenigstens eine Positioniervorrichtung (33) wenigstens einen Lagesensor (61, 67) zur Erkennung wenigstens einer Position (B, F, R) der Positioniervorrichtung (33) aufweist.

9. Münzsortiermaschine (1) nach Anspruch 7 oder 8, **dadurch gekennzeichnet, dass** die Münzsortiermaschine (1) wenigstens ein elastisch verformbares Pufferelement (83) aufweist, das dazu ausgebildet ist, die Schnecke (37) zumindest in der Freigabestellung (F) von dem Zapfen (41) zu beabstanden.

10. Münzsortiermaschine (1) nach einem der Ansprüche 1 bis 9, **dadurch gekennzeichnet, dass** die Münzsortiermaschine (1) wenigstens ein Verriegelungssystem (77) aufweist, durch das wenigstens der Gehäusedeckel (7) in der Schließstellung (S) verriegelbar ist.

11. Münzsortiermaschine (1) nach Anspruch 10, **dadurch gekennzeichnet, dass** das wenigstens eine Verriegelungssystem (77) zur Steuerung der wenigstens einen Positioniervorrichtung (33) ausgebildet ist.

## Claims

1. A coin sorting machine (1) for sorting coins comprising a housing (4), an openable housing cover (7) and a coin conveying device (9) covered by the housing cover (7) at least in a closed position (S), wherein the coin conveying device (9) comprises at least one coin transport path (19) and at least one coin conveyor (21) movable relative to the coin transport path (19) for conveying coins along the coin transport path (19) wherein the housing cover (7) is coupled to the at least one coin conveyor (21) and, when the housing cover (7) is in an open position (O), the at least one coin transport path (19) is also open and is accessible from outside (A) the housing (4) and wherein the coin sorting machine (1) comprises at least one positioning device (33) for positioning the at least one coin conveyor (21) relative to the at least one coin transport path (19), **characterized in that** at least one delaying member (32) is arranged between the housing cover (7) and the at least one coin conveyor (21), and **in that** at least one positioning device (33) is configured to assume an operating position (B) in which the coin conveyor (21) is aligned for transporting coins on the coin transport path (19), to assume a release position (F), in which the coin conveyor (21) is released for movement away from the coin transport path (19), and to assume a rest position (R), in which the coin conveyor (21) is at least partially spaced further away from the coin transport path (19) than in the operating position (B).

2. The coin sorting machine (1) according to claim 1, **characterized in that** the housing cover (7) and the at least one coin conveyor (21) are coupled to each other via a tension element (31).

3. The coin sorting machine (1) according to claim 1 or 2, **characterized in that** the housing cover (7) and the at least one coin conveyor (21) are rotatably supported at two separate pivot points (11, 29) or at a common pivot point (11, 29) on a stationary part (5) of a housing (4) of the coin sorting machine (1).

4. The coin sorting machine (1) according to any one of claims 1 to 3, **characterized in that** the at least one positioning device (33) is configured to generate a pressure of the coin conveyor (21) towards the at least one coin transport path (19).

5. The coin sorting machine (1) according to any one of claims 1 to 4, **characterized in that** the at least one positioning device (33) comprises at least one locking member (42) for positively holding the coin conveyor (21) in at least one position (B, F, R).

6. The coin sorting machine (1) according to any one of claims 1 to 5, **characterized in that** the at least one positioning device (33) is configured as a cam control (35).

7. The coin sorting machine (1) according to claim 6, **characterized in that** the at least one positioning device (33) comprises at the coin conveyor (21) a screw (37) having a track (39) and at a part (5) stationary relative to the coin transport path (19) a pin (41) engageable with said track (39).

8. The coin sorting machine (1) according to any one of claims 1 to 7, **characterized in that** the at least one positioning device (33) comprises at least one position sensor (61, 67) for detecting at least one position (B, F, R) of the positioning device (33).

9. The coin sorting machine (1) according to claim 7 or 8, **characterized in that** the coin sorting machine (1) comprises at least one elastically deformable buffer element (83) configured to space the screw (37) from the pin (41) at least in the release position (F).

10. The coin sorting machine (1) according to any one of claims 1 to 9, **characterized in that** the coin sorting machine (1) comprises at least one locking system (77) by means of which at least the housing cover (7) can be locked in the closed position (S).

11. The coin sorting machine (1) according to claim 10, **characterized in that** said at least one locking system (77) is adapted to control the at least one positioning device (33).

## Revendications

1. Machine de tri de pièces de monnaie (1) pour trier des pièces de monnaie, comprenant un boîtier (4), un couvercle de boîtier (7) pouvant être ouvert et un dispositif de transport de pièces de monnaie (9) qui est recouvert par le couvercle de boîtier (7) au moins dans une position fermée (S), dans laquelle le dispositif de transport de pièces de monnaie (9) présente au moins un trajet de transport de pièces de monnaie (19) et au moins un élément de transport de pièces de monnaie (21) qui est mobile par rapport au trajet de transport de pièces de monnaie (19) pour transporter des pièces de monnaie le long du trajet de transport de pièces de monnaie (19), dans laquelle le couvercle de boîtier (7) est couplé au au moins un élément de transport de pièces de monnaie (21) et, dans une position ouverte (O) du couvercle de boîtier (7), le au moins un trajet de transport de pièces de monnaie (19) est également ouverte et est accessible (s) depuis l'extérieur (A) du boîtier (4), et dans laquelle la machine de tri de pièces de monnaie (1) présente au moins un dispositif de positionnement (33) pour positionner le au moins un élément de transport de pièces de monnaie (21) par rapport au au moins un trajet de transport de pièces de monnaie (19), **caractérisée en ce qu'**au moins un élément de retard (32) est agencé entre le couvercle de boîtier (7) et le au moins un élément de transport de pièces de monnaie (21), et **en ce que** le au moins un dispositif de positionnement (33) est conçu pour prendre une position de fonctionnement (B) dans laquelle le dispositif de transport de pièces de monnaies (21) est orienté pour transporter des pièces de monnaie sur la trajet de transport de pièces de monnaie (19), pour prendre une position de libération (F) dans laquelle le dispositif de transport de pièces de monnaies (21) est libéré pour un déplacement à l'écart du trajet de transport de pièces de monnaie (19), et pour prendre une position de repos (R) dans laquelle le élément de transport de pièces de monnaie (21) est plus éloigné du trajet de transport de pièces de monnaie (19) au moins par endroits que dans la position de fonctionnement (B).

2. Machine de tri de pièces de monnaie (1) selon la revendication 1, **caractérisée en ce que** le couvercle de boîtier (7) et le au moins un élément de transport de pièces de monnaie (21) sont couplés l'un à l'autre par l'intermédiaire d'un élément de traction (31).

3. Machine de tri de pièces de monnaie (1) selon la revendication 1 ou 2, **caractérisée en ce que** le couvercle de boîtier (7) et le au moins un élément de transport de pièces de monnaie (21) sont montés de manière à pouvoir tourner au niveau de deux points de pivotement (11, 29) séparés ou d'un point de pivotement (11, 29) commun sur une partie fixe (5) d'un boîtier (4) de la machine de tri de pièces de monnaie (1).

4. Machine de tri de pièces de monnaie (1) selon l'une quelconque des revendications 1 à 3, **caractérisée en ce que** le au moins un dispositif de positionnement (33) est conçu pour générer une pression de contact du élément de transport de pièces de monnaie (21) dans la direction du au moins un trajet de transport de pièces de monnaie (19).

5. Machine de tri de pièces de monnaie (1) selon l'une quelconque des revendications 1 à 4, **caractérisée en ce que** le au moins un dispositif de positionnement (33) présente au moins un élément de blocage (42) pour un maintien par complémentarité de forme du élément de transport de pièces de monnaie (21) dans au moins une position (B, F, R).

6. Machine de tri de pièces de monnaie (1) selon l'une des revendications 1 à 5, **caractérisée en ce que** le au moins un dispositif de positionnement (33) est réalisé sous forme de commande à came (35).

7. Machine de tri de pièces de monnaie (1) selon la revendication 6, **caractérisée en ce que** le au moins un dispositif de positionnement (33) présente, sur l'élément de transport de pièces de monnaie (21), une vis sans fin (37) avec une piste (39) et, sur une partie (5) immobile par rapport au trajet de transport de pièces de monnaie (19), une broche (41) pouvant être amenée en prise avec la piste (39).

8. Machine de tri de pièces de monnaie (1) selon l'une quelconque des revendications 1 à 7, **caractérisée en ce que** le dispositif de positionnement (33) présente au moins un capteur de position (61, 67) pour détecter au moins une position (B, F, R) du dispositif de positionnement (33).

9. Machine de tri de pièces de monnaie (1) selon la revendication 7 ou 8, **caractérisée en ce que** la machine de tri de pièces de monnaie (1) présente au moins un élément tampon (83) déformable élastiquement qui est conçu pour écarter la vis sans fin (37) de la broche (41) au moins dans la position de libération (F).

10. Machine de tri de pièces de monnaie (1) selon l'une quelconque des revendications 1 à 9, **caractérisée en ce que** la machine de tri de pièces de monnaie (1) présente au moins un système de verrouillage (77) au moyen duquel le au moins couvercle de boîtier (7) peut être verrouillé dans la position fermée (S).

11. Machine de tri de pièces de monnaie (1) selon la revendication 10, **caractérisée en ce que** le au moins un système de verrouillage (77) est conçu pour commander le au moins un dispositif de positionnement (33).
